# EUROPÄISCHE PATENTSCHRIFT

(11) **EP 3 153 618 B1**
(45) Veröffentlichungstag und Bekanntmachung des Hinweises auf die Patenterteilung: **12.12.2018**
(21) Anmeldenummer: 16192630.8
(22) Anmeldetag: 06.10.2016
(51) Int. Cl.: D06B 3/12, D06B 3/20, D06B 5/08, D06B 23/02

(54) **BANDWASCHVERFAHREN UND BANDWASCHVORRICHTUNG ZUM WASCHEN VON TEXTILEN BÄNDERN ODER STRANGGEBILDEN**
BELT WASHING METHOD AND DEVICE FOR WASHING TEXTILE BELTS OR CORDS
PROCÉDÉ DE LAVAGE DE BANDE ET DISPOSITIF DE LAVAGE DE BANDES TEXTILES OU DES FAISCEAUX DE CORDES

(30) Priorität: 07.10.2015 DE 102015117139
(43) Veröffentlichungstag der Anmeldung: 12.04.2017
(73) Patentinhaber: MAGEBA Textilmaschinen GmbH & Co. KG, 54470 Bernkastel-Kues (DE)
(72) Erfinder: Stang, Oliver Alexander, 54470 Bernkastel-Kues (DE)
(74) Vertreter: Westphal, Mussgnug & Partner Patentanwälte mbB

(56) Entgegenhaltungen:
- DE-A1- 1 635 111
- DE-A1-102007 003 569
- GB-A- 922 302
- JP-A- H0 734 375
- US-A- 3 646 785
- US-B1- 6 176 884

## Beschreibung

Die Erfindung betrifft ein Bandwaschverfahren und eine Bandwaschvorrichtung zum Waschen eines textilen Bandes, von textilen Bändern oder textilen Stranggebilden. Als Beispiele für textile Stranggebilde werden genannt: Geflechte, Gewirke, Gestricke, Gelege, Vliese, sogenannte Nonwovens, Rovings, Garne. Sowohl Singleend-Anlagen wie auch Multiend-Anlagen sollen umfasst sein.

Beispielsweise nach DE 10 2007 003 569 A1 werden textile Bänder in einem Waschbecken gewaschen, wobei zunächst eine Zuführeinrichtung das Band bzw. die parallelen Bänder in das Waschbecken zuführt und in dem Waschbecken eine Umlenkrolle das Band bzw. die parallelen Bänder übernimmt, wie in den Oberbegriffen der Ansprüche 1 und 2 bestimmt.

Weiterhin sind Einrichtungen zur Behandlung von Textilien aus US 6 176 884 B1, DE 16 35 111 A1, JP H07 34375 A, GB 922 302 A und US 3 646 785 A bekannt.

Der Erfindung liegt das Problem zugrunde, dass Waschverfahren weiterverbessert werden müssen, um Textilbänder wirtschaftlicher und / oder mit besserem qualitativem Ergebnis behandeln zu können.

Dieses Problem wird gelöst durch ein Bandwaschverfahren und eine Bandwaschvorrichtung gemäß den Ansprüchen 1 und 2 umfassend den jeweiligen kennzeichnenden Teil.

Vorteilhafte Ausführungsformen sind in den jeweiligen Unteransprüchen angegeben.

Das erfindungsgemäße Bandwaschverfahren zum Waschen eines textilen Bandes, textiler Bänder oder textiler Stranggebilde in einem Waschbecken umfasst die bereits bekannten Verfahrensschritte Zuführen des Bandes bzw. der parallelen Bänder in das Waschbecken und Umlenken des Bandes bzw. der parallelen Bänder in dem Waschbecken mittels einer Umlenkrolle. Die Erfindung schlägt vor, das Band bzw. die parallelen Bänder mittels zumindest einer in dem Waschbecken angeordneten Waschwalze zu reinigen. Die Waschwalze weist dazu zumindest eine fluiddurchlässige Außenwand auf. Wird bzw. werden sodann erfindungsgemäß das Band bzw. die Bänder um die Außenwand der Waschwalze geschlagen, um während des Waschverfahrens zumindest teilweise um dieselbe umzulaufen, ermöglicht es die Erfindung, dass eine Waschflüssigkeit durch das Band bzw. die parallelen Bänder gefördert wird.Die erfindungsgemäße Waschwalze weist ferner zumindest eine innerhalb der Außenwand und besonders bevorzugt koaxial zur Außenwand angeordnete, unabhängig von der Außenwand rotierbare Pulsationswalze auf. Die Pulsationswalze weist beispielsweise entlang ihrer äußeren Umfangsfläche - also im montierten Zustand der Außenwand zugewandt - wenigstens eine Schaufel auf. Die Schaufel oder eine andersartige eine Pulsation hervorrufende geometrische Ausgestaltung sind der Außenwand zugewandt angeordnet, um zumindest bei einer relativen Bewegung der Pulsationswalze zur Außenwand eine Waschflüssigkeit oder eine Behandlungsflüssigkeit durch die Außenwand hindurch zu fördern.

Gemäß einer vorteilhaften Ausführungsform weist die Pulsationswalze Einzelsegmente auf oder besteht aus solchen Einzelsegmenten. Die Einzelsegmente sind entlang der Pulsationswalzenrotationsachse auf eine im Inneren der Pulsationswalze verlaufende, durchgehende Welle aufgesteckt. Die Kraftübertragung von der durchgehenden Welle auf die aufgesteckten Segmente erfolgt bevorzugt formschlüssig und/oder kraftschlüssig, besonders bevorzugt mittels Passfedern. Gemäß einer weiteren vorteilhaften Ausführungsform weisen die einzelnen Segmente im Vergleich ihrer Querschnitte unterschiedliche Geometrien auf.

Es ist gegenüber herkömmlichen Waschverfahren erstens ein deutlich intensiveres Waschen möglich geworden. Zweitens ist die Fahrweise flexibel geworden. Beispielsweise können je nach Textilware unterschiedliche Perforationen der Waschwalze und / oder geometrische Ausgestaltungen der Pulsationswalze ein optimales Waschergebnis erzielen. Die Erfindung gestattet, dass die Bandwaschvorrichtung entsprechend anpassbar wird, wodurch auch Einsparungen erreichbar sind, beispielsweise die Einsparung von Waschadditiven.

Die Pulsationswalze, insbesondere bestehend aus den aufsteckbaren Segmenten und der durchgehenden Welle, ist nach weiteren vorteilhaften Ausführungsformen entweder beidseitig oder fliegend gelagert ausgeführt. Dazu ist bevorzugt die durchgehende Welle auf der Antriebsseite durch eine Steckverbindung mit einem antreibenden Wellenstummel verbunden. Bei beidseitiger Lagerung kommt eine Lagerung auf der antriebsfernen Seite, insbesondere in einem Revisionsdeckel, hinzu.

Der Vorteil der Segmentbauweise besteht darin, individuelle Pulsationswalzen für ein gezielteres Waschen konfigurieren zu können. Ein Segment mit ausgeprägter Oberflächenstruktur wird nach einer vorteilhaften Ausführungsform des erfindungsgemäßen Waschverfahrens dort aufgesteckt, wo die größte Waschwirkung gebraucht wird. Runde Platzhaltersegmente und/oder Distanzhülsen werden nach weiteren vorteilhaften Ausführungsformen dort aufgesteckt, wo keine Pulsation von Vorteil wäre. Solche Position können in Versuchsreihen nun auch in der praktischen Anwendung mittels solcher flexibler Waschanlagen gefunden werden.

Bisher scheint es vorteilhaft zu sein, dass nach weiteren vorteilhaften Ausführungsformen solche Platzhaltersegmente unterhalb nicht perforierter oder abgedeckter Bereiche der Außenwand angeordnet werden. Von wirtschaftlichem Vorteil sollte es sein, dass mit solchen Platzhaltersegmenten auf der durchgehenden Welle der Pulsationswalze durchgehend perforierte Außenwände verwendet und trotzdem noch ausreichend Bypasseffekte vermieden werden konnten. Die Segmente vorteilhafter Ausführungsformen sind mit verschiedenen Breiten für verschiedene Textilbreiten auch dank der Revisionsdeckellösung schnell auswechselbar, um der nächsten Produktionsvariante gerecht zu werden.

Würde man das mit einteiligen durchgehenden Pulsationswalzen erreichen wollen, müsste man eine Vielzahl an Pulsationswalzen mit entsprechenden Geometrien bevorraten, die zudem schwierig zu fertigen wären. Das wird eher bei Anlagen mit wenigen Wechseln der produzierten Produkttypen vorteilhaft sein.

Eine vorteilhafte Ausführungsform der Erfindung verfügt auf der antriebsabgewandten Seite der Waschbecken über einfach zu entfernende Revisionsdeckel. Nimmt man die Revisionsdeckel ab, kann man aufgrund einer speziell konstruierten Wellen- und Lagerkonstruktion, sowohl die Außenwand der Waschwalze(n) als auch die Pulsationswalze(n) ohne großen Aufwand entnehmen. Hierdurch erhält man auch die Möglichkeit verschmutzte Walzen zu entnehmen und durch saubere Walzen zu ersetzen. Eine drastische Reduzierung der Rüst- und Reinigungszeiten ist die Folge.

Durch die spezielle Konstruktion einer vorteilhaften Ausführungsform mit Revisionsdeckel und formschlüssig steckbaren Waschwalzenelementen ist eine Entnahme der Walzen möglich. So kann man an den Innenraum der Walzen und den Innenraum des Waschbeckens gelangen und diese reinigen.

Die Erfindung wird nachfolgend eingehender an Hand von einem in zwei Figuren dargestellten Ausführungsbeispiel erläutert. Eine dritte Figur zeigt auf, wie das in den Figuren 1 und 2 dargestellte Ausführungsbeispiel oder weitere Ausführungsbeispiele ausgerüstet werden können. An geeigneten Stellen werden weitere vorteilhafte Ausführungsformen beschrieben, die nicht sämtlich dargestellt sind. Zur Erfindung zeigen
- Figur 1: einen Ausschnitt einer vereinfachten, perspektivischen Darstellung einer Bandwaschvorrichtung mit Blick von der antriebsfernen Seite in ein Waschbecken mit angedeuteter Bandführung,
- Figur 2: eine weitere Ansicht aus gleicher Perspektive als Gesamtansicht auf eine Waschbeckenserie mit zwei Doppelbecken und Blick auf antriebsferne Revisionsdeckel und
- Figur 3: eine schematische Skizze einer perspektivischen Ansicht auf eine segmentierte Pulsationswalze.

Die Erfindung ist nicht auf die nachfolgend beschriebenen Komponenten einer Ausführungsform oder die nachfolgend beschriebenen Verfahrensschritte beschränkt. Weiterhin stellt auch die verwendete Terminologie keine Einschränkung dar, sondern hat lediglich beispielhaften Charakter. Soweit nachfolgend in der Beschreibung und den Ansprüchen der Singular verwendet wird, ist dabei jeweils der Plural mitumfasst, soweit der Kontext dies nicht explizit ausschließt. Die gegebenenfalls zur einfacheren Beschreibung verwendete Formulierung "erster" und "zweiter" stellt eine reine Namensgebung dar, unabhängig davon, ob eine weitere der bezeichneten Komponente vorhanden ist.

Die Figuren 1 und 2 zeigen schematisch ein Ausführungsbeispiel einer erfindungsgemäßen Bandwaschvorrichtung 1 zum Waschen eines insbesondere textilen Bandes 2 in einem Waschbecken 4. Solche textilen Bänder oder textile Stranggebilde werden einzeln in die Bandvorrichtung geführt, umgelegt, erneut eingeführt, um parallel ein weiteres Mal durch die Vorrichtung zu laufen, sodass bei mehrmaligem Umlegen ein einziges Band mehrfach nebeneinander das Waschbecken 4 durchläuft. Alternativ werden mehrere solcher Bänder oder Stranggebilde parallel zueinander durch die Bandvorrichtung geführt. Wenn nachfolgend von dem Band 2 die Rede ist, schließt das die Fahrweise mit mehreren parallelen Bändern mit ein, solange das im Kontext nicht explizit ausgeschlossen ist. Ebenso wird mit der Nennung des Bandes 2 auch ein anderes Beispiel solcher Stranggebilde umfasst.

Das Band 2 gelangt in der Darstellung von links kommend aus einer Zuführeinrichtung 12 direkt auf eine Waschwalze 20.2. Alternativ könnte ein Eintritt in ein Folgewaschbecken einer Waschbeckenreihe (nicht dargestellt) zunächst über einen Quetschspalt 7 eines Walzen-Foulards 6 erfolgen, wie er rechts dargestellt ist. Das Folgewaschbecken wäre dann rechts in Figur 1 anschließend anzunehmen. So ist es nach Figur 2 skizziert. Die Art der Zuführung ist für die Erfindung nicht von Bedeutung.

Von dem Walzen-Foulard 6 und/oder der insbesondere als Tänzersteuerung oder mit Tänzersteuerung ausgeführten Zuführeinrichtung 12 aus tritt das Band 2 nun nach dem in den Figuren 1 und 2 gezeigten Ausführungsbeispiel von oben in das Waschbecken 4 ein, von dem in der Figur 1 lediglich eine antriebsseitige 3 Seitenwand 5 und ein Boden gut erkennbar sind, um den besseren Einblick auf weitere Bestandteile der Bandwaschvorrichtung zu gestatten.

In der in Figur 2 erkennbaren antriebsfernen 9 Seitenwand sind Revisionsöffnungen 8 angeordnet. Nach diesem Ausführungsbeispiel hat jedes Waschbecken 4 zwei Waschwalzen 20.1, 20.2 und zwei Revisionsöffnungen 8. Nach dieser vorteilhaften Ausführungsform ist demnach ein Waschwalzenpaar 20 je Waschbecken in einem Revisionsdeckelpaar gelagert. Auf der Antriebsseite ist die Lagerung bevorzugt über einen fliegend gelagerten Antriebswellenstummel realisiert. Alternativ ist gemäß einer weiteren vorteilhaften Ausführungsform eine einseitige Lagerungstechnik für sämtliche rotierenden Teile verwendet, beispielsweise zumindest ein Teil der Waschwalze 20.1, 20.2.

Die Figur 1 betrachtend wirkt links und rechts oder in einer Produktionsrichtung gesehen den Waschwalzen 20.1, 20.2 nach- und vorangeordnet auf den Waschwalzen abwälzend eine einzige Umlenkrolle 10 pro Waschwalzenpaar 20 als Andrückrolle. Die Umlenkrolle 10 ist bevorzugt nicht selbst mit eigenem Antrieb versehen sondern läuft mit den Waschwalzen 20.1 und 20.2 mit. Die Erfindung umfasst jedoch auch eine nicht dargestellte, separat angetriebene Umlenkrolle.

Jede einzelne Waschwalze 20.1, 20.2 des in den Figuren 1 und 2 dargestellten Ausführungsbeispiels hat um eine einzige Pulsationswalze 24 herum angeordnet eine einzige fluiddurchlässige Außenwand 22. Die Außenwand 22 ist bevorzugt separat angetrieben, während radial innen die Pulsationswalze 24 oder mehrere Pulsationswalzen mit abweichender Umfangsgeschwindigkeit bzw. abweichenden Umfangsgeschwindigkeiten dreht bzw. drehen.

Als Außenwand 22 kommt nach einer vorteilhaften Ausführungsform eine separat gelagerte, perforierte Walze mit eigenem Antrieb, beispielsweise einem Servomotor oder einem frequenzgeregelten Motor zum Einsatz. Das Waschwalzenpaar 20 kann im Rahmen der Erfindung auch als Paar gekoppelt angetrieben sein. Das heißt nach dem dargestellten Ausführungsbeispiel wären zumindest die beiden Außenwände 22 des Waschwalzenpaars 20 gekoppelt angetrieben. Nach einer vorteilhaften Ausführungsform der Erfindung sind hintereinander angeordnete Waschwalzenpaare 20 eines der Waschbecken 4 untereinander gekoppelt angetrieben.

Ob als Waschwalzengruppe mit beispielsweise 3 oder 5 Waschwalzen, Waschwalzenpaar oder einzelne Waschwalze je Waschbecken, die Waschwalzen können erfindungsgemäß auch einzeln und gruppenweise aufeinander abgestimmt oder völlig unabhängig voneinander angetrieben sein.

Eine erfindungsgemäße Fahrweise nach einer vorteilhaften Ausführungsform des Bandwaschverfahrens mittels der Bandwaschvorrichtung sieht vor, dass die Laufrichtung der Außenwand 22 der Waschwalze 20.1, 20.2 der Laufrichtung des durchlaufenden Bandes 2 entspricht. Damit legt sich die Erfindung bei Pulsationswalze 24 und Außenwand 22 jedoch nicht auf Kopplungen oder eine bevorzugte Laufrichtungsbeziehung fest. Gleiche Drehrichtungen mit unterschiedlichen Geschwindigkeiten sind möglich, gegenläufige Drehrichtungen sind möglich, eine oszillierende Bewegung der Pulsationswalze 24 ebenso. Die Laufrichtungen von Außenwand 22 und Band 2 sind hingegen immer gleich.

Läuft das Band 2 beispielsweise bei gegenlaufender Pulsationswalze 24 oder mit geringer Relativgeschwindigkeit um die Außenwand 22 der Waschwalze 20.1, 20.2, sorgen gemäß dargestelltem Ausführungsbeispiel Schaufeln 26 der Pulsationswalze 24 für einen Überdruck des Waschwassers (zeichnerisch nicht angedeutet) im Bereich eines radial äußeren Endabschnitts 28 der Schaufeln 26, der die perforierte Außenwand 22 zumindest beinahe entlang einer Querlinie berührt. Beim Drehen der Pulsationswalze baut sich vor den Rotorflügeln ein Überdruck auf. Wasser wird hier durch die Außenwand 22 nach außen gedrückt. Hinter den Schaufeln 26 entsteht ein Unterdruck. Hier wird Wasser von radial außen nach innen gesaugt. Das Waschwasser durchtritt zwangsweise radial in Durchtrittsbereichen, beispielsweise einem zeichnerisch angedeuteten Durchtrittsbereich 29, die perforierte Außenwand 22 in und/oder aus einen(m) Normaldruckbereich des Waschbeckens 4. Dabei wäscht das Waschwasser durch das Textilband 2 hindurch und entfernt intensiv beispielsweise überschüssige Farbpartikel und/oder Verschmutzungen.

Die Figur 2 lässt deutlich erkennen, dass das Wachbecken 4 über zwei Revisionsöffnungen 8 verfügt, um die Waschwalze 20.1, 20.2 zumindest teilweise, also die Außenwand 22 und / oder die Pulsationswalze 24, einfach zur Reinigung bzw. zum Austausch entnehmen zu können.

Ein zu Beginn des Waschverfahrens und bevorzugt auch im weiteren Verlauf des Waschverfahrens angeordneter Walzen-Foulard 6 bildet nach bisherigen Ergebnissen der Entwicklung einen oder mehrere, vorteilhaft und dargestellt zwei, Quetschspalte 7 aus. Beispielsweise drei entsprechend aneinander liegende Walzen sind in einem Bereich des Auslaufens des Bandes 2 bzw. der Bänder aus dem Waschbecken 4 angeordnet. Dazu stelle man sich die Figur 1 beispielsweise auch mehrfach aneinandergereiht vor, wie nach Figur 2 in einer Variante gezeigt.

Die Erfindung gestattet ein intensives Durchdringen des Bandes 2 mit Waschflüssigkeit, vorteilhaft sogar ein Durchdringen eines bisher nicht im Waschbecken 4 konzentrierten Additivs von beispielsweise radial innen nach radial außen, das gemäß einer vorteilhaften Ausführungsform des Waschverfahrens gezielt in die Waschwalze 20.1, 20.2 einleitbar ist und/oder aber radial außerhalb in das Waschbecken 4 hinein.

Die in Figur 1 und in Figur 3 als Variantenstudie dargestellte Pulsationswalze 24 weist im Querschnitt gemäß Figur 1 eine sternförmige Form und nach in Figur 3 dargestellten Segmentvarianten abweichende geometrische Gestaltungen auf. Die Erfindung ist nicht auf die Sternform oder eine Konstruktion mit radial äußerer Kontur beschränkt sondern schließt andere geometrische Ausgestaltungen oder konturlose Pulsationswalzen ein. Alternativ oder zusätzlich ist vorteilhaft, jedoch nicht dargestellt, in axialer Richtung eine schraubenförmige und/oder schneckenförmige Geometrie ausgestaltet. Die Pulsationswalze 24 weiterer vorteilhafter Ausführungsformen weist radial äußere Konturen mit flexiblen, radial äußeren Endabschnitten 28 auf.

Die in Figur 3 schematisch dargestellte Pulsationswalze 24' ist als Studie für axial durchgehend gestaltete Pulsationswalzen zu verstehen, wobei verschiedene sinnvolle Geometrien skizziert sind, die aber durchlaufend ausgeführt werden müssten. Figur 3 ist jedoch auch als Skizze für eine segmentierte Pulsationswalze 24' zu verstehen. Einzelne Segmente 24.1' bis 24.5' sind auf eine durchgehende Welle 23' augeschoben und mittels Passfeder 21' verdrehsicher auf Ihr festgelegt. Die in Figur 3 dargestellten Segmente 24.1' bis 24.5' zeigen diverse Flügelgeometrien. Statt solcher Segmente oder zusätzlich dazwischen sind nicht dargestellte Platzhaltersegmente mit rundem Querschnitt angeordnet worden, womit Bypasseffekte reduziert und gezielt Waschintensität gesteigert werden konnten.

Auf die Außenwand 22 weiterer vorteilhafter Ausführungsformen sind, über ihre axiale Länge verteilt, nicht dargestellte Abdeckhülsen, insbesondere Abdeckhülsen mit nach radial außen abgestellten Bahnführungskragen, aufgeschoben. Jeder ansonsten freie Bereich zwischen den Bändern wird derart abgedeckt. Bypasseffekte werden auf diese Weise größtenteils vermieden.

Die Außenwand 22 weiterer vorteilhafter Ausführungsformen weist über ihre axiale Länge verteilt unterschiedliche Durchlasszonen auf, insbesondere mit Perforation der Außenwand 22 folgend auf einen nicht perforierten Bereich, dann wieder perforiert usw..

So können, insbesondere bei Ausgestaltung des Waschbeckens 4 mit Revisionsdeckel zum Verschließen der Revisionsöffnung 8, zu bestimmten Bandbreiten passende Außenwände bei Produktionsumstellung je nach Auftrag getauscht werden. Die Außenwand 22 der jeweiligen Zone oder Zonen ist nach vorteilhaften Ausführungsformen in wenigstens einer physikalischen Eigenschaft, insbesondere einer Lochung der Perforation, derart dimensioniert, dass der Strömungswiderstand für eine Waschflüssigkeit im Bereich des umlaufenden Bandes 2 oder der umlaufenden Bänder kleiner oder gleich des Strömungswiderstandes seitlich des Bereiches des umlaufenden Bandes 2 oder der umlaufenden Bänder ist. Die physikalische Eigenschaft ist insbesondere ausgewählt aus der Gruppe: Anordnung, Größe, Anzahl von Löchern und/oder deren Form.

Die äußere Oberfläche der Außenwand 22 vorteilhafter Ausführungsformen weist Erhöhungen und/oder Vertiefungen auf. Im Fall von Erhöhungen wirkt sich diese Ausführungsform nicht nachteilig auf die Montage-/Demontageeignung der Außenwand 22 aus, weil kein größerer Spalt zwischen perforierter Walze und Sternwalze vorgesehen werden muss, um die Außenwand unabhängig von der Sternwalze tauschen zu können. Als Rillen ausgeführt mit innen korrespondierend eingebuchteten Kanten der Sternwalzen kann damit eine bessere Führung des Textilgutes erreicht werden.

Gute Ergebnisse wurden mit perforierten Außenwänden mit ebener Oberfläche erzielt, wobei innen Sternwalzen mit geraden Kanten Pulsationen erzeugten.

Die Außenwand 22 und / oder die Pulsationswalze 24 weiterer vorteilhafter Ausführungsformen weist bzw. weisen zumindest abschnittweise eine kegelförmig auf einen ihrer Länge folgend kleiner werdenden Querschnitt zulaufende oder insgesamt eine kegelstumpfförmige Grundform auf.

Die Waschwalze 20.1, 20.2 weiterer vorteilhafter Ausführungsformen ist ausschließlich in einer einzigen der Seitenwände 5, nämlich auf der Antriebsseite 3, des Waschbeckens 4 fliegend gelagert unter Ausbildung eines Revisionsdeckels für die Revisionsöffnung 8. Das erleichtert ihren Wechsel bei geringen Stillstandszeiten.

Die Außenwand 22 und / oder die Pulsationswalze 24 weiterer vorteilhafter Ausführungsformen stützt bzw. stützen sich auf der Antriebsseite 3 auf einem antreibenden Wellenstummel und auf einer antriebslosen Seite 9 über ein Gleitlager ab (nicht dargestellt), wobei der antreibende Wellenstummel besonders bevorzugt eine der Seitenwände 5 durchdringt und außerhalb des Waschbeckens 4 fliegend gelagert ist. Ein Wellenstummel zur Lagerung der Außenwand ist bevorzugt als Hohlwelle ausgeführt und formschlüssig über Klauen mit der perforierten Walze verbunden. Ein lagernder und antreibender Wellenstummel für die Pulsationswalze 24 ist bevorzugt eine Vollwelle, die in der Hohlwelle läuft und formschlüssig mit der Pulsationswalze 24 verbunden ist.

Die Waschwalzen 20.1, 20.2 sind nach vorteilhaften Waschverfahren gemäß der Erfindung ganz oder aber zumindest teilweise von der Waschflüssigkeit umgeben, wenn die form- und bewegungsverursachte Pulsation mittels Pulsationswalze genutzt wird. Alternativ umfasst die Erfindung jedoch auch einen Einsatz statt der Pulsationswalze, beispielsweise ein Düsenrohr, sodass die Waschwirkung erzielt werden kann, ohne dass der Füllstand im Waschbecken 4 zwingend so hoch stehen muss.

Die Antriebe sind so aufeinander abgestimmt, dass ein sensibel gesteuerter Transport des Bandes als kontinuierliche Bewegung durch das Waschbecken bzw. die Waschbecken gewährleistet ist. Hierzu werden mittels Tänzersteuerung, Kraftmesslager etc. bevorzugt die Antriebe der Außenwände 22 und der Walzen-Foularde 6 über das Abgreifen der am Textilgut anliegenden Zugspannung gesteuert bzw. geregelt.

Die schematische Skizze der Figur 3 zeigt eher die Vielzahl an unterschiedlichen Geometriemöglichkeiten und weniger eine "praxistaugliche" Anordnung.

Obwohl die Erfindung in der Zeichnung im Detail beschrieben wurde, ist die Darstellung illustrativ und beispielhaft und nicht einschränkend zu verstehen. Insbesondere ist die Erfindung nicht auf das erläuterte Ausführungsbeispiel beschränkt. Weitere Varianten der Erfindung und ihre Ausführung ergeben sich für den Fachmann aus der vorangegangenen Offenbarung, den Figuren und den Patentansprüchen.

In den Patentansprüchen verwendete Begriffe wie "umfassen", "aufweisen", "beinhalten", "enthalten" und dergleichen schließen weitere Elemente oder Schritte nicht aus. Die Verwendung des unbestimmten Artikels schließt eine Mehrzahl nicht aus. Eine einzelne Einrichtung kann die Funktionen mehrerer in den Patentansprüchen genannten Einheiten bzw. Einrichtungen ausführen.

Alle offenbarten Merkmale sind (für sich) erfindungswesentlich. In die Offenbarung der Anmeldung wird hiermit auch der Offenbarungsgehalt der in der Beschreibung erwähnten Druckschrift vollinhaltlich mit einbezogen.

### Bezugszeichenliste

- 1: Bandwaschvorrichtung
- 2: Band
- 3: Antriebsseite
- 4: Waschbecken
- 5: Seitenwand
- 6: Walzen-Foulard
- 7: Quetschspalt
- 8: Revisionsöffnung
- 9: antriebsferne Seite

- 10: Umlenkrolle
- 12: Zuführeinrichtung

- 20: Waschwalzenpaar
- 20.1, 20.2: Waschwalze
- 21': Passfeder
- 22: Außenwand
- 23': durchgehende Welle
- 24, 24': Pulsationswalze
- 24.1', 24.2': Segment
- 24.3', 24.4': Segment
- 24.5': Segment
- 25: Umfangsfläche
- 26: Schaufel
- 28: Endabschnitt
- 29: Durchtrittsbereich

## Patentansprüche

1. Bandwaschverfahren zum Waschen eines textilen Bandes (2), textiler Bänder oder textiler Stranggebilde in einem Waschbecken (4),
- wobei zunächst eine Zuführeinrichtung (12) das Band (2) bzw. die parallelen Bänder in das Waschbecken (4) zuführt,
- und wobei in dem Waschbecken (4) eine Umlenkrolle (10) das Band (2) bzw. die parallelen Bänder umlenkt,
**dadurch gekennzeichnet, dass** mittels zumindest einer in dem Waschbecken (4) angeordneten Waschwalze (20.1, 20.2) mit einer fluiddurchlässigen Außenwand (22), um welche Waschwalze (20.1, 20.2) die Bänder zumindest teilweise umlaufen oder um die das Band (2) mehrfach umläuft, eine Waschflüssigkeit durch das Band (2) bzw. die parallelen Bänder gefördert wird, welche Waschwalze (20.1, 20.2) eine innerhalb der Außenwand (22) und koaxial zur Außenwand (22) angeordnete und unabhängig von der Außenwand (22) rotierbare Pulsationswalze (24, 24') aufweist, welche Pulsationswalze (24, 24') entlang ihrer äußeren Umfangsfläche (25) wenigstens eine Schaufel (26) aufweist, welche Schaufel (26) derart ausgestaltet ist, dass bei einer relativen Bewegung der
Pulsationswalze (24) zur Außenwand (22) eine Waschflüssigkeit durch die Außenwand (22) hindurch förderbar ist,
wobei die Waschwalze (20.1, 20.2) unter Ausbildung einer Revisionsöffnung fliegend in einer der Seitenwände des Waschbeckens gelagert ist, und dass die Waschwalze durch die Revisionsöffnung hindurch zur Umkonfiguration und Wartung entnommen wird.

2. Bandwaschvorrichtung (1) zum Waschen eines textilen Bandes (2), von textilen Bändern oder textilen Stranggebilden in einem Waschbecken (4), mit zumindest
- dem Waschbecken (4),
- einer Zuführeinrichtung (12) zum Zuführen des Bandes (2) bzw. paralleler Bänder in das Waschbecken (4),
- zumindest einer in dem Waschbecken (4) wirkenden Umlenkrolle (10),
**dadurch gekennzeichnet,**
- **dass** in dem Waschbecken (4) zumindest eine Waschwalze (20.1, 20.2) mit einer fluiddurchlässigen Außenwand (22) angeordnet ist, um welche Waschwalze (20.1, 20.2) die Bänder zumindest teilweise umlaufen oder um die das Band (2) mehrfach umläuft,
- welche Waschwalze (20.1, 20.2) eine innerhalb der Außenwand (22) und koaxial zur Außenwand (22) angeordnete und unabhängig von der Außenwand (22) rotierbare Pulsationswalze (24, 24') aufweist, die entlang ihrer äußeren Umfangsfläche (25) wenigstens eine Schaufel (26) aufweist, welche Schaufel (26) derart ausgestaltet ist, dass bei einer relativen Bewegung der Pulsationswalze (24) zur Außenwand (22) eine Waschflüssigkeit durch die Außenwand (22) hindurch förderbar ist,
- **dass** die zumindest eine Waschwalze (20.1, 20.2) von zumindest einem Antrieb angetrieben ist,
- **dass** die Waschwalze (20.1, 20.2) in einer der Seitenwände (5) des Waschbeckens (4) fliegend gelagert (42) ist, unter Ausbildung einer Revisionsöffnung.

3. Bandwaschvorrichtung (1) nach Anspruch 2,
**dadurch gekennzeichnet, dass** die zumindest eine Umlenkrolle (10) als Andrückrolle in dem Waschbecken (4) angeordnet ist, welche Umlenkrolle (10) auf der rotierenden Waschwalze (20.1, 20.2) mit dazwischen geführtem Band (2) bzw. dazwischen geführten Bändern mit oder ohne Schlupf in umgekehrter Rotationsrichtung abzurollen bestimmt ist.

4. Bandwaschvorrichtung (1) nach einem der Ansprüche 2 oder 3, **dadurch gekennzeichnet, dass** die zumindest eine Waschwalze (20.1, 20.2) von zumindest einem Antrieb angetrieben ist, nämlich je Waschbecken (4) zwei parallele Waschwalzen (20.1, 20.2) mit je einem Servomotor oder frequenzgeregeltem Motor oder dergleichen, für den ggf. jeweiligen Antrieb der ggf. jeweiligen Außenwand (22), oder besonders bevorzugt mit gekoppeltem Antrieb für ein Waschwalzenpaar (20).

5. Bandwaschvorrichtung nach den Ansprüchen 3 und 4,
**dadurch gekennzeichnet, dass** die Andrückrolle gegen beide parallele Waschwalzen (20.1, 20.2) angestellt ist und die Andrückrolle selbst nicht angetrieben den Umfangsgeschwindigkeiten der Außenwände (22) entsprechend, mit zwischen Andrückrolle und Außenwänden (22) angedrücktem Band (2) bzw. angedrückten Bändern, mitzulaufen bestimmt ist.

6. Bandwaschvorrichtung (1) nach einem der Ansprüche 2 bis 5, **dadurch gekennzeichnet, dass** ein Walzen-Foulard (6) unter Bildung von mindestens zwei Quetschspalten (7) aus drei oder mehr entsprechend aneinander liegender Walzen in einem Bereich des Auslaufens des Bandes (2) bzw. der Bänder aus dem Waschbecken (4) angeordnet ist.

7. Bandwaschvorrichtung (1) nach einem der Ansprüche2 bis 6, **dadurch gekennzeichnet, dass** die Pulsationswalze (24') auf einer durchgehenden Welle (23') zumindest nebeneinander angeordnete Segmente (24.1', 24.2', 24.3', 24.4', 24.5') aufweist, insbesondere verdrehsicher (21') gegenüber der durchgehenden Welle (23') gesicherte Segmente.

8. Bandwaschvorrichtung (1) nach Anspruch 7,
**dadurch gekennzeichnet, dass** die einzelnen Segmente (24.1' bis 24.5') im Vergleich ihrer Querschnitte unterschiedliche Geometrien aufweisen.

9. Bandwaschvorrichtung (1) nach einem der Ansprüche 2 bis 8,
**dadurch gekennzeichnet, dass** die Pulsationswalzen (24) eines Waschbeckens (4), bevorzugt derer zwei, aktiv einzeln oder gekoppelt angetrieben sind.

10. Bandwaschvorrichtung (1) nach einem der Ansprüche 2 bis 9,
**dadurch gekennzeichnet, dass** die Pulsationswalze (24) im Querschnitt eine sternförmige Form aufweist, bevorzugt eine schraubenförmige und/oder schneckenförmige Geometrie aufweist und/oder die Pulsationswalze (24) insbesondere radial äußere Kanten mit flexiblen, radial äußeren Endabschnitten (28) aufweist.

11. Bandwaschvorrichtung (1) nach einem der Ansprüche 2 bis 10, **dadurch gekennzeichnet, dass** auf die Außenwand (22), über ihre axiale Länge verteilt, Abdeckhülsen, insbesondere Abdeckhülsen mit nach radial außen abgestellten Bahnführungskragen, aufgeschoben sind, sodass jeweils eine solche Abdeckhülse in freien Bereichen zwischen den Bändern angeordnet ist.

12. Bandwaschvorrichtung (1) nach einem der Ansprüche 2 bis 11, **dadurch gekennzeichnet, dass** die Außenwand (22) über ihre axiale Länge verteilt unterschiedliche Durchlasszonen aufweist, insbesondere mit Perforation der Außenwand (22), und die Außenwand (22) der jeweiligen Zone oder Zonen in wenigstens einer physikalischen Eigenschaft, insbesondere einer Lochung der Perforation, derart dimensioniert ist / sind, dass der Strömungswiderstand für eine Waschflüssigkeit im Bereich des umlaufenden Bandes (2) oder der umlaufenden Bänder kleiner oder gleich des Strömungswiderstandes seitlich des Bereiches des umlaufenden Bandes (2) oder der umlaufenden Bänder ist.

13. Bandwaschvorrichtung (1) nach Anspruch 12,
**dadurch gekennzeichnet, dass** die wenigstens eine physikalische Eigenschaft ausgewählt ist aus der Gruppe: Anordnung, Größe, Anzahl von Löchern und/oder deren Form.

14. Bandwaschvorrichtung (1) nach einem der Ansprüche 2 bis 13, **dadurch gekennzeichnet, dass** die äußere Oberfläche der Außenwand (22) Erhöhungen und/oder Vertiefungen aufweist.

15. Bandwaschvorrichtung (1) nach einem der Ansprüche 2 bis 14, **dadurch gekennzeichnet, dass** die Außenwand (22) und / oder die Pulsationswalze (24) zumindest abschnittweise eine kegelförmig auf einen ihrer Länge folgend kleiner werdenden Querschnitt zulaufende oder insgesamt eine kegelstumpfförmige Grundform aufweist / aufweisen.

16. Bandwaschvorrichtung (1) nach einem der Ansprüche 2 bis 15, **dadurch gekennzeichnet, dass** die Waschwalze (20.1, 20.2) ausschließlich in einer der Seitenwände (5), nämlich auf der Antriebsseite (3), des Waschbeckens (4) fliegend gelagert ist.

17. Bandwaschvorrichtung (1) nach einem der Ansprüche 2 bis 15, **dadurch gekennzeichnet, dass** sich die Außenwand (22) und / oder die Pulsationswalze (24) auf einer Antriebsseite (3) auf einem antreibenden Wellenstummel und auf einer antriebslosen Seite (9) über ein Gleitlager abstützen, wobei der antreibende Wellenstummel besonders bevorzugt eine der Seitenwände (5) durchdringt und außerhalb des Waschbeckens (4) fliegend gelagert ist.

18. Bandwaschverfahren nach Anspruch 1 mit einer Bandvorrichtung nach einem der Ansprüche 2 bis 17.

19. Bandwaschverfahren nach Anspruch 1 mit einer Bandvorrichtung nach einem der Ansprüche 2 bis 17,
**dadurch gekennzeichnet, dass** die Waschwalze (20.1, 20.2) und die in der Waschwalze angeordnete Pulsationswalze (24) gleichlaufend, in gleichen Rotationsrichtungen mit unterschiedlichen Rotationsgeschwindigkeiten, oder gegenlaufend aufeinander abgestimmt, gesteuert angetrieben sind.

20. Bandwaschverfahren nach Anspruch 1
mit einer Bandvorrichtung nach Anspruch 6,
**dadurch gekennzeichnet, dass** eine Steuerung nach Zugspannung des Bandes (2) bzw. der Bänder mittels des Foulards (6) erfolgt.

## Claims

1. Strip washing method for washing a textile strip (2), textile strips or textile strand formations in a sink (4),
- wherein a supply device (12) initially supplies the strip (2) or the parallel strips to the sink (4),
- and wherein the strip (2) or the parallel strips are deflected in the sink (4) by a deflector roll (10),
**characterized in that** a washing fluid is transported through the strip (2) or the parallel strips by means of at least one washing roll (20.1, 20.2) that is arranged in the sink (4) with a fluid-permeable outer wall (22), around which washing roll (20.1, 20.2) the strips at least partially circulate or around which the strip (2) circulates several times, wherein the washing roll (20.1, 20.2) has a pulsation roll (24, 24') arranged within the outer wall (22) and coaxial to the outer wall (22) and rotating independently of the outer wall (22), wherein the pulsation roll (24, 24') has at least one blade (26) along its outer surrounding surface (25), wherein the blade (26) is formed so that a relative movement of the pulsation roll (24) toward the outer wall (22) permits transport of a washing fluid through the outer wall (22),
wherein the washing roll (20.1, 20.2) is fly-mounted in one of the side walls of the sink to form a revision opening, and the washing roll is removed through the revision opening for reconfiguration and maintenance.

2. Strip washing device (1) for washing of a textile strip (2), of textile strips or textile strand formations in a sink (4), with at least
- the sink (4),
- a supply device (12) for supplying the strip (2) or parallel strips to the sink (4),
- at least one deflector roll (10) acting in the sink (4),
**characterized in that**
- at least one washing roll (20.1, 20.2) with a fluid-permeable outer wall (22) is arranged in the sink (4), around which washing roll (20.1, 20.2) the strips at least partially circulate or around which the strip (2) circulates several times,
- wherein the washing roll (20.1, 20.2) has a pulsation roll (24, 24') arranged within the outer wall (22) and coaxial to the outer wall (22) and rotating independently of the outer wall (22), wherein the roll has at least one blade (26) along its outer surrounding surface (25), wherein the blade (26) is formed so that a relative movement of the pulsation roll (24) toward the outer wall (22) permits transport of a washing fluid through the outer wall (22),
- the at least one washing roll (20.1, 20.2) is driven by at least one drive,
- the washing roll (20.1, 20.2) is fly-mounted (42) in one of the side walls (5) of the sink (4), to form a revision opening.

3. Strip washing device (1) according to claim 2,
**characterized in that** the at least one deflector roll (10) is arranged in the sink (4) as a push-on roll, wherein the deflector roll (10) is intended to roll off in the reverse rotational direction on the rotating washing roll (20.1, 20.2) with the strip (2) guided in between or the strips guided in between with or without slippage.

4. Strip washing device (1) according to one of claims 2 or 3, **characterized in that** the at least one washing roll (20.1, 20.2) is driven by at least one drive, namely two parallel washing rolls (20.1, 20.2) per sink (4) with one servo motor or frequency-controlled motor or the like each, for the potential respective drive of the potential respective outer wall (22), or particularly preferred with a coupled drive for a washing roll pair (20).

5. Strip washing device according to claims 3 and 4,
**characterized in that** the push-on roll is inclined against both parallel washing rolls (20.1, 20.2) and the push-on roll itself is intended to run along with the strip (2) or strips pressed on between the push-on roll and the outer walls (22) according to the circumferential speeds of the outer walls (22) without being driven.

6. Strip washing device (1) according to one of claims 2 to 5, **characterized in that** a roll padding machine (6) is arranged to form at least two squeeze gaps (7) of three or more accordingly adjacent rolls in an area of the outlet of the strip (2) of the strips from the sink (4).

7. Strip washing device (1) according to one of claims 2 to 6, **characterized in that** the pulsation roll (24') has at least adjacently arranged segments (24.1\ 24.2', 24.3', 24.4', 24.5') on a continuous shaft (23'), in particular segments secured twist-proof (21') against the continuous shaft (23').

8. Strip washing device (1) according to claim 7,
**characterized in that** the individual segments (24.1' to 24.5') have different geometries by comparison of their cross-sections.

9. Strip washing device (1) according to one of claims 2 to 8,
**characterized in that** the pulsation rolls (24) of a sink (4), preferably two of these, are, actively driven individually or coupled.

10. Strip washing device (1) according to one of claims 2 to 9,
**characterized in that** the pulsation roll (24) has a star-shaped cross-section, preferably a screw-shaped and/or worm-shaped geometry and/or the pulsation roll (24) in particular has radial outer edges with flexible, radial outer end sections (28).

11. Strip washing device (1) according to one of claims 2 to 10, **characterized in that** covering sleeves are pushed onto the outer wall (22), distributed along its axial length, in particular covering sleeves with track guide collars inclined radially outwards, so that one such covering sleeve each is arranged in the free area between the strips.

12. Strip washing device (1) according to one of claims 2 to 11, **characterized in that** the outer wall (22) has different passage zones distributed along its axial length, in particular with perforation of the outer wall (22), and the outer wall (22) of the respective zone or zones is / are sized in at least one physical property, in particular holes of the perforation, so that the flow resistance for a washing fluid in the area of the circulating strip (2) or the circulating strips is smaller than or equal to the flow resistance to the side of the area of the circulating strip (2) or the circulating strips.

13. Strip washing device (1) according to claim 12,
**characterized in that** the at least one physical property is chosen from the group: arrangement, size, number of holes and/or their shape.

14. Strip washing device (1) according to one of claims 2 to 13, **characterized in that** the outer surface of the outer wall (22) has protrusions and/or indentations.

15. Strip washing device (1) according to one of claims 2 to 14, **characterized in that** the outer wall (22) and / or the pulsation roll (24) has / have a conical cross-section reducing in size along its length or in general a conical basic shape at least in sections.

16. Strip washing device (1) according to one of claims 2 to 15, **characterized in that** the washing roll (20.1, 20.2) is fly-mounted only in one of the side walls (5), namely on the drive side (3), of the sink (4).

17. Strip washing device (1) according to one of claims 2 to 15, **characterized in that** the outer wall (22) and / or the pulsation roll (24) are based on a driving shaft stub on a drive side (3) and a plain bearing on a drive-less side (9), with the driving shaft stub particularly preferentially penetrating one of the side walls (5) and being fly-mounted outside of the sink (4) .

18. Strip washing method according to claim 1 with a strip device according to one of claims 2 to 17.

19. Strip washing method according to claim 1 with a strip device according to one of claims 2 to 17,
**characterized in that**, the washing roll (20.1, 20.2) and the pulsation roll (24) arranged in the washing roll are driven controlled synchronously, in the same rotation directions with different rotational speeds or in opposite directions aligned with each other.

20. Strip washing method according to claim 1 With a strip device according to claim 6,
**characterized in that** the control takes place according to the tension of the strip (2) or the strips by the padding machine (6).

## Revendications

1. Procédure de nettoyage de bandes pour le nettoyage d'une bande textile (2), de bandes textiles ou de formation en corde textile dans un bassin de nettoyage (4),
- dans lequel tout d'abord un dispositif d'approvisionnement (12) approvisionne la bande (2) ou bien les bandes en parallèle dans le bassin de nettoyage (4),
- et dans lequel cas dans l'évier (4) un rouleau de redirection (10) redirige la bande (2) ou bien les bandes en parallèle,
**caractérisé en ce qu'**un liquide de nettoyage est transporté par la bande (2) ou bien les bandes en parallèle, laquelle ou lesquels sont perméables aux fluides (22) grâce au moins à un rouleau de nettoyage (20.1, 20.2) placé dans un des bassins de nettoyage (4), lequel rouleau de nettoyage (20.1, 20.2) est au moins partiellement entouré des bandes ou enrobe plusieurs fois la bande (2), lequel rouleau de nettoyage (20.1, 20.2) présente un rouleau à pulsations (24, 24') au sein de la paroi extérieure (22) qui est disposé de manière coaxiale à la paroi extérieure (22)et tourne indépendamment de la paroi extérieure, lequel rouleau à pulsations (24, 24') présente au moins une aube (26) le long de la surface externe de son étendue (25), laquelle aube (26) est arrangée de telle sorte à ce qu'avec un mouvement associé du rouleau de pulsation (24) envers la paroi extérieure (22) un liquide de nettoyage puisse être transporté au travers de la paroi extérieure (22), dans lequel cas les rouleaux de nettoyage (20.1, 20.2)reposent de manière flottante sur une des parois extérieures du bassin de nettoyage tout formant une ouverture de maintenance de telle sorte que les rouleaux de nettoyage puissent être repris au travers de l'ouverture de maintenance pour un changement de la configuration et une maintenance.

2. Dispositif de nettoyage de bandes (1) pour le nettoyage d'une bande textile (2), de bandes textiles ou de formations de cordons en textile dans un bassin de nettoyage (4), avec au moins
- le bassin de nettoyage (4),
- un dispositif d'alimentation (12) pour l'approvisionnement de la bande (2) ou bien des bandes en parallèle dans le bassin de nettoyage (4),
- au moins un rouleau de redirection (10) ayant effet dans le bassin de nettoyage (4),
**Caractérisé en ce qu'**
- au moins un rouleau de nettoyage (20.1, 20.2) avec une paroi externe perméable aux fluides (22) est arrangé dans le bassin de nettoyage (4), autour duquel la bande (2) circule au moins en partie autour du rouleau de nettoyage (20.1, 20.2) ou lequel passe plusieurs fois autour de la bande (2),
- lequel rouleau de nettoyage (20.1, 20.2) présente un rouleau à pulsations (24, 24') placé au sein de la paroi extérieure (22) et disposé de manière coaxiale à la paroi extérieure (22)et se trouvant en rotation indépendamment de la paroi extérieure, lequel rouleau à pulsation (24, 24') présente au moins une aube (26) le long de la surface externe de son étendue (25), laquelle aube (26) est arrangée de telle sorte qu'avec un mouvement associé du cylindre de pulsation (24) envers la paroi extérieure (22) un liquide de nettoyage puisse être transporté au travers de la paroi extérieure (22)
- qu'au moins un rouleau de nettoyage (20.1, 20.2) est entraîné par au moins un mécanisme de propulsion,
- que le rouleau de nettoyage (20.1, 20.2) repose de manière flottante (42) sur une des parois latérales (5) du bassin de nettoyage, sous la formation d'une ouverture pour l'entretien.

3. Dispositif de nettoyage de bandes (1) d'après la revendication 2,
**caractérisé en ce qu'**au moins un rouleau de redirection (10) est disposé dans le bassin de nettoyage (4) comme rouleau presseur, lequel rouleau de redirection (10) est destiné à rouler dans le sens inverse de la circulation avec ou sans glissement sur le rouleau de nettoyage (20.1, 20.2) en rotation avec la bande (2) ou les bandes qui sont conduites entre les deux.

4. Dispositif de nettoyage de bandes (1) d'après une des revendications 2 ou 3, **caractérisé en ce qu'**au moins un rouleau de nettoyage (20.1, 20.2) est entraîné par au moins un mécanisme de propulsions, à savoir pour chaque bassin de nettoyage (4) deux rouleaux parallèles de nettoyage (20.1, 20.2) avec dans chacun des cas un servomoteur ou un moteur à régulation par fréquences ou similaire, pour le cas échéant l'entraînement respectif de le cas échéant la paroi extérieure respective (22), ou en particulier de préférence avec entraînement accouplé pour une paire de rouleaux (20).

5. Dispositif de nettoyage de bandes d'après les revendications 3 et 4, **caractérisé en ce que** les rouleaux presseurs sont arrangés contre deux rouleaux parallèles de nettoyage (20.1, 20.2) et que le rouleau presseur lui-même est sans entraînement et destiné à suivre conformément aux vitesses sur la surface de la paroi externe (22) avec une bande (2) ou des bandes pressées entre les rouleaux presseurs et les parois extérieures (22).

6. Dispositif de nettoyage de bandes (1) d'après une des revendications 2 à 5, **caractérisé en ce qu'**un patin de rouleau (6) est arrangé en formant au moins deux fentes d'écrasement (7) formées de trois ou plus de rouleaux en succession dans une zone de sortie de la bande (2) ou des bandes du bassin de nettoyage (4).

7. Dispositif de nettoyage de bandes (1) après une des revendications 2 à 6, **caractérisé en ce que** le rouleau à pulsations (24') présente des segments au moins arrangés l'un au côté de l'autre (24.1', 24.2', 24.3', 24.4', 24.5') sur un arbre en continu (23'), lesquels résistent en particulier aux torsions (21') envers les segments fixes de l'arbre en continu (23').

8. Dispositif de nettoyage de bandes (1) d'après la revendication 7 **caractérisé en ce que** les segments individuels (24.1' à 24.5') présentent, comparés à leurs sections, des géométries différentes.

9. Dispositif de nettoyage de bandes (1) d'après une des revendications 2 à 8, **caractérisé en ce que** les rouleaux à pulsations (24) d'un bassin de nettoyage (4), sont entraînés de préférence par les deux, individuellement actif ou accouplé.

10. Dispositif de nettoyage de bandes (1) d'après une des revendications 2 à 9, **caractérisé en** ce la section des rouleaux à pulsations (24) présente une forme étoilée, de préférence avec une géométrie sous forme de vis et/ou bien de vis sans fin et/ou que les rouleaux à pulsations (24) présentent en particulier des arrêtes extérieures radiales avec de flexibles extrémités radiales externes (28).

11. Dispositif de nettoyage de bandes (1) d'après une des revendications 2 à 10, **caractérisé en ce que** des gaines de recouvrement, en particulier des gaines de recouvrement avec des collets de guidages du chemin placés sur l'extérieur de manière radiale sont introduites sur la paroi extérieure (22), réparties sur la longueur axiale, de telle sorte que respectivement une telle gaine de recouvrement est disposée dans les espaces libres entre les bandes.

12. Dispositif de nettoyage de bandes (1) d'après une des revendications 2 à 11, **caractérisée en ce que** la paroi extérieure (22) présente diverses zones de passages réparties sur la longueur axiale, en particulier avec des perforations de la paroi extérieure (22), et la paroi extérieure (22) de la zone ou des zones respectives est/sont dimensionné(s) dans leurs propriétés physiques en particulier de l'orifice de la perforation de telle sorte que la résistance au courant pour un liquide de nettoyage soit dans la zone de la bande (2) ou des bandes enrobant inférieure ou similaire à la résistance au courant sur les côtés de la zone de la bande (2) ou des bandes qui enrobent.

13. Dispositif de nettoyage de bandes (1) d'après la revendication 12, **caractérisé en ce qu'**au moins une propriété physique est choisie du groupe : arrangement, dimension, nombre de trous et/ou leurs formes.

14. Dispositif de nettoyage de bandes (1) d'après une des revendications 2 à 13, **caractérisé en ce que** la surface extérieure de la paroi extérieure (22) présente des saillies et/ou des renfoncements.

15. Dispositif de nettoyage de bandes (1) d'après une des revendications 2 à 14 **caractérisé en ce que** la paroi extérieure (22) et/ou les rouleaux à pulsations présentent au moins en partie une section conique se réduisant sur la longueur ou dans l'ensemble une forme de base en tronc conique.

16. Dispositif de nettoyage de bandes (1) d'après une des revendications 2 à 15, **caractérisé en ce que** les rouleaux de nettoyage (20.1, 20.2) reposent exclusivement de manière flottante sur une des parois extérieures (5), à savoir du côté de l'entraînement (3) du bassin de nettoyage (4).

17. Dispositif de nettoyage de bandes (1) d'après une des revendications 2 à 15 **caractérisé en ce que** la paroi extérieure (22) et/ou les rouleaux à pulsations (24) sont soutenus du côté entraînement (3) sur un bout d'arbre entrainant et sur le côté sans entraînement (9) sur un palier lisse, dans lequel cas le bout d'arbre effectuant l'entraînement traverse de préférence une des parois latérales (5) et repose de manière flottante à l'extérieur du bassin de nettoyage (4).

18. Procédure de nettoyage de bandes d'après la revendication 1 avec un dispositif à bande d'après une des revendications 2 à 17.

19. Procédure de nettoyage de bandes d'après la revendication 1 avec un dispositif à bande d'après une des revendications 2 à 17 **caractérisé en ce que** les rouleaux de nettoyage (20.1, 20.2) et les rouleaux à pulsations (24) sont entraînées de manière contrôlée en parallèle, dans les mêmes sens de rotation et avec de différentes vitesses de rotation ou arrangées les uns avec les autres.

20. Procédure de nettoyage de bandes d'après la revendication 1 avec un dispositif à bande d'après la revendication 6,
**caractérisé en ce qu'**une commande est réalisée par force de pression sur la bande (2) ou bien sur les bandes par le moyen du patin (6).
